# EUROPÄISCHE PATENTSCHRIFT

(11) **EP 2 450 305 B1**
(45) Veröffentlichungstag und Bekanntmachung des Hinweises auf die Patenterteilung: **20.04.2016**
(21) Anmeldenummer: 11008401.9
(22) Anmeldetag: 19.10.2011
(51) Int. Cl.: B66F 9/08, B66F 17/00

(54) **Flurförderzeug mit Verformungssensor im Neigezylinder**
Industrial truck with deformation sensor in tilt cylinder
Chariot de manutention doté d'un capteur de déformation dans le cylindre d'inclinaison

(30) Priorität: 06.11.2010 DE 102010050683
(43) Veröffentlichungstag der Anmeldung: 09.05.2012
(73) Patentinhaber: Jungheinrich Aktiengesellschaft, 22047 Hamburg (DE)
(72) Erfinder: Geilsdorf, Hendrik, 22417 Hamburg (DE)
(74) Vertreter: Hauck Patentanwaltspartnerschaft mbB

(56) Entgegenhaltungen:
- EP-A2- 0 483 493
- DE-A1- 10 015 707
- DE-A1- 10 304 658
- JP-A- 2001 206 695
- US-A- 3 831 492
- US-A- 4 068 773
- US-A- 5 929 389

## Beschreibung

Die Erfindung bezieht sich auf ein Flurförderzeug nach dem Oberbegriff des Patentanspruchs 1.

Die Aufgabe von Flurförderzeugen ist unter anderem der Transport von Lasten, deren Lastschwerpunkt in der Regel außerhalb der durch die Fahrzeugaufstandspunkte aufgespannten Aufstandsfläche liegt. Als Ausgleich hierfür wird dann ein Gegengewicht verwendet, das in einem definierten Lastbereich dafür sorgt, dass zumindest der Gesamtschwerpunkt von Fahrzeug und Last innerhalb der Aufstandsfläche liegt und das Fahrzeug dementsprechend stabil steht. Die Aufnahme zu großer Lasten oder die Aufnahme von Lasten mit zu weit vom Fahrzeug entfernt liegendem Schwerpunkt können die Standsicherheit des Flurförderzeuges gefährden. Bei dynamischen Vorgängen wie Bremsen oder Rückwärtsbeschleunigen bei angehobener Last ist das Risiko eines Kippens des Fahrzeuges über seine Forderachse sehr hoch.

Um ein Kippen eines Flurförderzeuges zu verhindern, ist es bekannt, den Lastschwerpunkt bzw. das für das Kippen verantwortliche Lastmoment zu bestimmen, um den Fahrer zu warnen oder eine Steuerung anzusprechen, die eine zulässige Beschleunigung, Verzögerung oder Mastneigung begrenzt.

Aus DE 10 2008 035 574 A1 ist bekannt, den Lastschwerpunkt einer auf einem Lastaufnahmemittel eines Flurförderzeugs befindlichen Last zu bestimmen, wobei durch Bestimmen des Druckes in einem Neigezylinder des Fahrzeugs das Lastgewicht und der Schwerpunktsabstand der Last berechnet werden. Hierbei kann die Messung durch nichtlineare Effekte wie beispielsweise die Zylinderreibung beeinflusst werden.

Aus der DE 103 04 658 A1 ist eine Einrichtung zur Steuerung der Fahrstabilität eines Flurförderzeugs und ein Verfahren zur Ansteuerung eines Flurförderzeugs bekannt geworden, bei dem über eine Sensorik die Last, die Neigung eines Mastes und eines Hubgerüstes, die Hubhöhe der Last, die auf den Mast wirkenden Kippkräfte sowie die in Längs- und Querrichtung auf das Fahrzeug wirkende Beschleunigung erfasst und mit vorgegebenen Grenzwerten verglichen werden. Diese vom Fahrzustand abhängigen Grenzwerte können vom Fahrer willkürlich nicht überschritten werden, so dass die Kippstabilität des Fahrzeugs in der Regel unabhängig vom Fahrzustand im stabilen Bereich bleibt.

Es sind auch andere Methoden bekannt, das Lastmoment zu bestimmen. Bei einer Hinterachse oder einem Hinterrad des Flurförderzeugs kann die Aufstandskraft bestimmt und daraus auf das anliegende Lastmoment geschlossen werden. Hierbei kann ein sich durch elastische Verformung aufgrund des anliegenden Lastmoments verändernder Abstand gemessen werden. Auch Radlastsensoren sind bekannt.

Die bekannten Prinzipien sind aufwendig zu realisieren und somit teuer in der Produktion. Nichtlineare Effekte wie Reibung oder parasitäre Kraftflussverläufe verursachen Ungenauigkeiten.

Der Erfindung liegt die Aufgabe zugrunde, ein Flurförderzeug bereitzustellen, bei dem ein Lastmoment auf einfache Weise bestimmbar ist.

Die Aufgabe wird durch ein Flurförderzeug mit den Merkmalen aus Anspruch 1 gelöst. Vorteilhafte Ausgestaltungen bilden den Gegenstand der Unteransprüche.

Das erfindungsgemäße Flurförderzeug weist ein Antriebsteil und ein Lastteil auf, das wiederum ein um eine Neigeachse schwenkbares Hubgerüst und ein an dem Hubgerüst angeordnetes Lasttragmittel aufweist. Eine Neigung des Hubgerüstes, d.h. ein Schwenken des Hubgerüstes von dem Antriebsteil weg oder auf dieses zu, ist mittels mindestens eines Neigezylinders einstellbar, der an einem vorderen Ende Befestigungsmittel zur Verbindung mit dem Hubgerüst und an einem hinteren Ende Befestigungsmittel zur Verbindung mit dem Antriebsteil aufweist. Mindestens eines der Befestigungsmittel weist mindestens einen Verformungssensor zur Messung einer auf den Neigezylinder wirkenden Kraft auf. Ferner ist eine Auswerteeinheit vorgesehen, an der der Wert für die gemessene Kraft anliegt und die aus der gemessenen Kraft und einem Abstand X_{N} zwischen Neigezylinder und Neigeachse ein auf die Neigeachse wirkendes Lastmoment bestimmt.

Bei der erfindungsgemäßen Lösung wird die durch den Neigezylinder übertragene Kraft mittels Verformungssensoren im Bereich der Befestigungsmittel des Neigezylinders gemessen. Die an diesem Ort gemessene Kraft ist ausschließlich abhängig vom Lastmoment und somit sehr genau. Insbesondere sind die Messergebnisse unabhängig von einer seitlichen Verbiegung des Hubgerüstes. Auch nichtlineare Effekte wie beispielsweise die Zylinderreibung haben keinen Einfluss auf die Messung.

Bei der Erfindung ist der Verformungssensor ein Einpresssensor. Einpresssensoren dienen der Erfassung von Verformungen belasteter Maschinenteile. Hierbei kommt beispielsweise ein Sensortyp mit einer zylindrischen Außenkontur zum Einsatz, der zur Erfassung der Dehnung in eine Bohrung in das zu überwachende Bauteil eingepresst wird. Dieser kann aufgrund seines geringen Platzbedarfs an nahezu beliebiger geeigneter Stelle in eine dafür vorzusehende Bohrung in dem Befestigungsmittel eingeführt werden. Danach kann das mit dem Einpress-Sensor versehene Bauteil im normalen Fertigungsfluss weiterverarbeitet werden.

Dieses Prinzip kann unabhängig vom restlichen Aufbau des Flurförderzeugs sehr leicht auf andere Flurförderzeuge mit Neigezylindern übertragen werden, ganz gleich ob es sich um drei- oder vierrädrige Gegengewichtsstapler oder Schubmaststapler handelt.

Weitere Vorteile der erfindungsgemäßen Lösung sind der robuste Aufbau und die kostengünstige Fertigung and Anbringung der Sensoren. Ein Austausch der Sensorik ist mit nur geringem Aufwand möglich. Auch eine redundante Anordnung der Sensoren ist problemlos möglich.

Der erfindungsgemäß bestimmte Wert für das Lastmoment kann dem Fahrer als Information angezeigt oder als Basis für entsprechende Schutzmaßnahmen (z.B. Reduktion der Geschwindigkeit, Verringerung der maximalen Mastneigung und/oder der Hubhöhe) verwendet werden.

Bevorzugt sind die Befestigungsmittel des mindestens einen Neigezylinders von jeweils einer Gabel und/oder einem Auge gebildet. Die Gabel entspricht mindestens zwei parallel angeordneten Augen. Bevorzugt weisen die Befestigungsmittel einen Bolzen auf, mittels dessen die Befestigungsmittel mit der Fahrzeugzelle bzw. mit dem Hubgerüst verbindbar sind. Die Befestigungsmittel in Form von Augen oder Gabeln mit entsprechenden Bolzen sind besonders einfach zu Wartungszwecken lösbar.

Bevorzugt weist jeder Neigezylinder mindestens einen Verformungssensor auf.

Bei einer Ausgestaltung der Erfindung sind zwei hydraulische Neigezylinder vorgesehen, die hydraulisch kurzgeschlossen sind. Parasitäre Effekte, beispielsweise durch Querbeschleunigungen, werden dadurch unterdrückt. Somit wird von jedem Neigezylinder die gleiche Kraft übertragen.

Bei einer Neigung des Hubgerüsts ändert sich der Abstand zwischen Neigezylinder und Neigeachse geringfügig. In einer Ausgestaltung der Erfindung wird ein Mittelwert für den Abstand zur Bestimmung des Lastmomentes herangezogen. In einer alternativen Ausgestaltung wird der Abstand aus einer gemessenen Neigung des Hubgerüstes bestimmt. In einer weiteren möglichen Ausgestaltung ist in dem Flurförderzeug ein Näherungsschalter vorgesehen, der eine vorgegebene Neigung des Hubgerüsts, z.B. wenn das Hubgerüst in einer senkrechten Position ist, erfasst. Der Abstand zwischen Neigezylinder und Neigeachse ist für die vorgegebene Neigung bekannt und in einem Speicher der Auswerteeinheit hinterlegt. So wird die Bestimmung des Lastmomentes durchgeführt, wenn die zu dem bekannten Abstand zugehörige Hubgerüstneigung erreicht ist.

Ausführungsbeispiele der Erfindung werden nachfolgend anhand von Zeichnungen näher erläutert.
- Fig. 1: zeigt perspektivisch einen Neigezylinder eines Flurförderzeugs nach der Erfindung.
- Fig. 2: zeigt schematisch ein Flurförderzeug nach der Erfindung.

Der in Fig. 1 dargestellte Neigezylinder 20 weist ein Zylinderrohr 22, eine Kolbenstange 24, einen Zylinderboden 26 sowie Leitungsanschlüsse 28 für Hydraulikflüssigkeit auf. An einem der Kolbenstange 24 zugeordneten vorderen Ende 21 des Neigezylinders 20 ist ein Befestigungsmittel 30 in Form einer vorderen Gabel 32 vorgesehen. Die vordere Gabel 32 ist mit der Kolbenstange 24 verschraubt und weist ein erstes Kolbenstangenauge 31 sowie ein dazu parallel angeordnetes zweites Kolbenstangenauge 33 auf, wobei die Augen 31, 33 Kreisbohrungen in einem im Wesentlichen halbkreisförmigen Bauteil sind. Die Kolbenstangenaugen 31, 33 weisen eine gemeinsame zentrale Achse auf, die senkrecht zur Längsachse der Kolbenstange 24 verläuft. Zwischen den Kolbenstangenaugen 31, 33 kann ein nicht dargestelltes Auge eines Hubgerüstes 12 eines Flurförderzeugs 10 angeordnet werden. Somit kann mittels eines Bolzens 39 der Neigezylinder an seinem vorderen Ende 21 mit dem Hubgerüst 12 des Flurförderzeugs 10 verbunden werden.

An einem dem Zylinderboden 26 zugeordneten hinteren Ende 29 des Neigezylinders 20 ist ein Befestigungsmittel 30 in Form einer hinteren Gabel 36 vorgesehen. Die hintere Gabel 36 weist ein erstes hinteres Auge 35 sowie ein dazu parallel angeordnetes zweites hinteres Auge 37 auf. Auch die hinteren Augen 35, 37 sind Kreisbohrungen in einem im Wesentlichen halbkreisförmigen Bauteil und weisen eine gemeinsame zentrale Achse auf, die senkrecht zur Längsachse der Kolbenstange 24 verläuft. Mittels eines Bolzens 39 kann der Neigezylinder an seinem hinteren Ende 29 über ein nicht dargestelltes Auge eines Antriebsteils 11 des Flurförderzeugs 10 mit diesem verbunden werden.

Mindestens einer der beiden Bolzen 39 kann durch einen Lastmessbolzen bzw. Kraftmessbolzen ersetzt sein. Der Kraftmessbolzen übernimmt die Funktion des üblichen Verbindungsbolzens 39 zwischen kraftübertragenden Maschinenelementen, d.h. dem Hubgerüst 12 und dem Neigezylinder 20 bzw. dem Neigezylinder 20 und dem Antriebsteil 11 des Flurförderzeugs 10. Ein solcher, an sich bekannter Lastmessbolzen ist ein Bolzen, der eine gleichzeitige Messung der an dieser Stelle wirkenden Zug- und Druckkräfte ermöglicht.

Erfindungsgemäß sind anstelle von Lastmessbolzen Einpresssensoren vorgesehen. In mindestens eine Gabel 32, 36 des Neigezylinders 20 wird dann eine nicht dargestellte Bohrung vorgesehen, die den Einpresssensor aufnimmt. Diese Bohrung für den Einpresssensor ist nicht zu verwechseln mit den wesentlich größeren Augen 31, 33, 35, 37 in den Gabeln 32, 36. Die Bohrung für den Einpresssensor kann parallel zu den Augen 31, 33, 35, 37 oder senkrecht zu ihnen verlaufen.

Es versteht sich, dass sämtliche Verformungssensoren entsprechend ihrer Messrichtung sinnvoll an oder in den Gabeln 32, 36 ausgerichtet sind. Auch versteht sich, dass die Kraft nur indirekt bestimmt wird, da die eigentliche Messung eine andere Größe betrifft, beispielsweise eine elektrische Spannung, die aber in bekannter Weise von der Kraft abhängt. Es soll dennoch von einer Messung der Kraft gesprochen werden.

Wie in Fig. 2 schematisch dargestellt, ist das Hubgerüst 12 über den Neigezylinder 20 beweglich mit dem Antriebsteil 11 des Flurförderzeugs 10 verbunden. Außerdem ist das Hubgerüst 12 an einer Neigeachse 16 angelenkt, die ihrerseits fest mit dem Antriebsteil des Flurförderzeugs 10 verbunden ist. Somit kann das Hubgerüst 12 mittels des Neigezylinders 20 um die Neigeachse 16 verschwenkt werden. Beispielsweise kann das Hubgerüst 12 von einer in Fig. 2 dargestellten, senkrechten Position auf das Antriebsteil 11 zu, oder von ihm weg geneigt werden. An dem Hubgerüst 12 ist zum Bewegen einer Last 15 ein Lasttragmittel 14, beispielsweise in Form von Hubgabeln), angeordnet.

Auf erfindungsgemäße und zuvor beschriebene Weise erhält man eine Kraft, die auf den Neigezylinder 20 des Flurförderzeugs 10 wirkt. Ferner ist ein Abstand X_{N} zwischen Neigezylinder 20 und Neigeachse 16 bekannt. Der Abstand X_{N} kann aus einer gemessenen Neigung des Hubgerüsts 12 trigonometrisch bestimmt werden. Der Abstand X_{N} kann als Funktion der Hubgerüstneigung in der Auswerteeinrichtung bereits hinterlegt sein. Aus diesem Abstand und der gemessenen Kraft lässt sich über ein äußeres Produkt ein auf die Neigeachse 16 wirkendes Lastmoment bestimmen. Dieses Lastmoment kann nun zur Anzeige gebracht oder als Basis für entsprechende Schutzmaßnahmen verwendet werden.

## Patentansprüche

1. Flurförderzeug (10) mit einem Antriebsteil (11) und einem Lastteil, das ein um eine Neigeachse (16) neigbares Hubgerüst (12) und ein an dem Hubgerüst (12) angeordnetes Lasttragmittel (14) aufweist, wobei eine Neigung des Hubgerüstes mittels mindestens eines Neigezylinders (20) einstellbar ist, der an einem vorderen Ende (21) Befestigungsmittel (30) zur Verbindung mit dem Hubgerüst (12) und an einem hinteren Ende (29) Befestigungsmittel (30) zur Verbindung mit dem Antriebsteil (11) aufweist, **dadurch gekennzeichnet, dass** mindestens eines der Befestigungsmittel (30) mindestens einen Verformungssensor zur Messung einer auf den Neigezylinder (20) wirkenden Kraft aufweist und eine Auswerteeinheit vorgesehen ist, an der der Wert für die gemessene Kraft anliegt und die aus der gemessenen Kraft und einem Abstand (X_{N}) zwischen Neigezylinder (20) und Neigeachse (16) ein auf die Neigeachse (16) wirkendes Lastmoment bestimmt, wobei der Verformungssensor ein Einpresssensor ist.

2. Flurförderzeug nach Anspruch 1, **dadurch gekennzeichnet, dass** die Befestigungsmittel (30) des mindestens einen Neigezylinders (20) von jeweils einer Gabel (32) und/oder einem Auge (31; 33; 35; 37) gebildet sind.

3. Flurförderzeug nach Anspruch 1 oder 2, **dadurch gekennzeichnet, dass** die Befestigungsmittel (30) einen Bolzen (39) aufweisen, mittels dessen die Befestigungsmittel (30) mit dem Antriebsteil (11) bzw. mit dem Hubgerüst (12) verbindbar sind.

4. Flurförderzeug nach einem der Ansprüche 1 bis 3, **dadurch gekennzeichnet, dass** jeder Neigezylinder (20) mindestens einen Verformungssensor aufweist.

5. Flurförderzeug nach einem der Ansprüche 1 bis 4, **dadurch gekennzeichnet, dass** zwei hydraulische Neigezylinder (20) vorgesehen sind, die hydraulisch kurzgeschlossen sind.

6. Flurförderzeug nach einem der Ansprüche 1 bis 5, **dadurch gekennzeichnet, dass** der Abstand (X_{N}) zwischen Neigezylinder (20) und Neigeachse (16) ein mittlerer Abstand ist.

7. Flurförderzeug nach einem der Ansprüche 1 bis 5, **dadurch gekennzeichnet, dass** Mittel zur Messung der Neigung des Hubgerüsts (12) vorgesehen sind, wobei die Auswerteeinheit aus dem Wert für die gemessene Neigung den Abstand (X_{N}) bestimmt.

8. Flurförderzeug nach einem der Ansprüche 1 bis 5, **dadurch gekennzeichnet, dass** ein Näherungsschalter vorgesehen ist, der eine vorgegebene Neigung des Hubgerüsts (12) erfasst, wobei der Abstand (X_{N}) für die vorgegebene Neigung des Hubgerüstes (12) in einem Speicher der Auswerteeinheit hinterlegt ist.

## Claims

1. An industrial truck (10) with a drive unit (11) and a load unit which comprises a lifting frame (12) that can be inclined around a tilt axe (16), and a load bearing element (14) that is arranged on the lifting frame (12), wherein an inclination of the lifting frame can be adjusted by means of at least one inclination cylinder (20), which has fastening means (30) for connection to the lifting frame (12) on a front end (21), and fastening means (30) for connection to the drive unit (11) on a rear end (29), **characterised in that** at least one of the fastening means (30) comprises at least one deformation sensor for measuring a force acting on the inclination cylinder (20), and that an analysing unit is provided to which the value for the measured force is applied and which determines a load moment acting on the tilt axe (16) from the measured force and a distance (X_{N}) between inclination cylinder (20) and tilt axe (16), the deformation sensor being a press-in sensor.

2. The industrial truck according to claim 1, **characterised in that** the fastening means (30) of the at least one inclination cylinder (20) are formed by one fork (32) and/or one eye (31; 33; 35; 37) at a time.

3. An industrial truck according to claim 1 or 2, **characterised in that** the fastening means (30) comprise a bolt (39), by means of which the fastening means (30) can be connected to the drive unit (11) and the lifting frame (12), respectively.

4. An industrial truck according to any one of claims 1 to 3, **characterised in that** each inclination cylinder (20) comprises at least one deformation sensor.

5. An industrial truck according to any one of claims 1 to 4, **characterised in that** two hydraulic inclination cylinders (20) are provided which are hydraulically short-circuited.

6. An industrial truck according to any one of claims 1 to 5, **characterised in that** the distance (X_{N}) between inclination cylinder (20) and tilt axe (16) is an average distance.

7. An industrial truck according to any one of claims 1 to 5, **characterised in that** means for measuring the inclination of the lifting frame (12) are provided, the analysing unit determining the distance (X_{N}) from the value for the measured inclination.

8. An industrial truck according to any one of claims 1 to 5, **characterised in that** a proximity switch is provided which detects a given inclination of the lifting frame (12), the distance (X_{N}) for the given inclination of the lifting frame (12) being deposited in a memory of the analysing unit.

## Revendications

1. Chariot de manutention (10) avec une partie d'entraînement (11) et une partie de charge qui comporte un cadre de levage (12) inclinable autour d'un axe d'inclinaison (16), et un moyen de prise de charge (14) disposé sur le cadre de levage (12), une inclinaison du cadre de levage étant ajustable au moyen d'au moins un cylindre d'inclinaison (20), qui a des moyens de fixation (30) pour la connexion au cadre de levage (12) sur une extrémité avant (21), et des moyens de fixation (30) pour la connexion à la partie d'entraînement (11) sur une extrémité arrière (29), **caractérisé en ce qu'**au moins un des moyens de fixation (30) comporte au moins un capteur de déformation pour mesurer une force agissant sur le cylindre d'inclinaison (20), et qu'une unité d'évaluation est pourvue à laquelle la valeur pour la force mesurée est appliquée et qui détermine un couple de charge agissant à l'axe d'inclinaison (16) à partir de la force mesurée et une distance (X_{N}) entre le cylindre d'inclinaison (20) et l'axe d'inclinaison (16), le capteur de déformation étant un capteur d'emmanchement.

2. Chariot de manutention selon la revendication 1, **caractérisé en ce que** les moyens de fixation (30) de l'au moins un cylindre d'inclinaison (20) sont formés par une fourche (32) et/ou un oeil (31 ; 33 ; 35 ; 37), respectivement.

3. Chariot de manutention selon la revendication 1 or 2, **caractérisé en ce que** les moyens de fixation (30) comportent un boulon (39), au travers duquel les moyens de fixation (30) peuvent être reliés à la partie d'entraînement (11) et au cadre de levage (12), respectivement.

4. Chariot de manutention selon l'une quelconque des revendications 1 à 3, **caractérisé en ce que** chaque cylindre d'inclinaison (20) comporte au moins un capteur de déformation.

5. Chariot de manutention selon l'une quelconque des revendications 1 à 4, **caractérisé en ce que** deux cylindres d'inclinaison hydrauliques (20) sont pourvus, qui sont hydrauliquement en court-circuit.

6. Chariot de manutention selon l'une quelconque des revendications 1 à 5, **caractérisé en ce que** la distance (X_{N}) entre cylindre d'inclinaison (20) et axe d'inclinaison (16) est une distance moyenne.

7. Chariot de manutention selon l'une quelconque des revendications 1 à 5, **caractérisé en ce que** des moyens pour mesurer l'inclinaison du cadre de levage (12) sont pourvus, l'unité d'évaluation déterminant la distance (X_{N}) à partir de la valeur pour l'inclinaison mesurée.

8. Chariot de manutention selon l'une quelconque des revendications 1 à 5, **caractérisé en ce qu'**un un capteur de proximité est pourvu qui détecte une inclinaison du cadre de levage (12) donnée, la distance (X_{N}) pour l'inclinaison du cadre de levage (12) donnée étant consignée dans une mémoire de l'unité d'évaluation.
